# EUROPÄISCHE PATENTSCHRIFT

(11) **EP 0 318 874 B1**
(45) Veröffentlichungstag und Bekanntmachung des Hinweises auf die Patenterteilung: **30.10.1991**
(21) Anmeldenummer: 88119733.9
(22) Anmeldetag: 26.11.1988
(51) Int. Cl.: B28C 9/00, B01F 15/04

(54) **Vorrichtung zur Herstellung von verarbeitungsfertigem Mörtel, Estrich o.dgl.**
Device for making ready for use mortars, cementitions covering materials or the like
Dispositif pour la fabrication des mortiers, chapes ou similaires prêts à être employés

(30) Priorität: 04.12.1987 DE 3741052
(43) Veröffentlichungstag der Anmeldung: 07.06.1989
(73) Patentinhaber: SILO ESTRICH GMBH + CO. VERTRIEBS KG., D-8602 Altendorf (DE)
(72) Erfinder: Badum, Georg, D-8550 Forchheim (DE)
(74) Vertreter: Schneck, Herbert, Dipl.-Phys., Dr.

(56) Entgegenhaltungen:
- EP-A- 0 268 991
- DE-A- 2 257 125
- DE-B- 1 249 062
- GB-A- 2 188 247
- US-A- 1 463 777

## Beschreibung

Die Erfindung richtet sich auf eine Vorrichtung zur Herstellung von verarbeitungsfertigem Mörtel, Estrich o. dgl. umfassend einen siloartigen Behälter mit zwei voneinander getrennten Teilbehältern, von welchen jeder an seiner Unterseite eine Auslaßöffnung aufweist, wobei unterhalb der Auslaßöffnungen wenigstens ein drehangetriebenes Fächerrad mit einer Mehrzahl durch radiale Trennwände voneinander getrennter Fächer angeordnet ist, welche in einer ersten Drehposition unter einer Teilbehälter-Auslaßöffnung und in einer zweiten Drehposition über einer Durchtrittsöffnung einer die Unterseite des Fächerrades begrenzenden stationären Sperrplatte positionierbar sind.

Eine derartige Vorrichtung zur Herstellung von verarbeitungsbereitem Mörtel ist aus der DE-OS 3302871 bekannt. Bei der vorbekannten Vorrichtung ist als Entnahme- und Dosiereinrichtung ein einziges Fächerrad vorgesehen, welches unter radial nebeneinanderliegenden Auslaßöffnungen des Vorratsbehälters angeordnet ist. Das Fächerrad weist einerseits radial verlaufende Unterteilungen und andererseits quer hierzu kreisförmig umlaufende Unterteilungen auf. Auf diese Weise werden radial ganz außenliegende Fächer zur Aufnahme einer ersten Komponente, radial in der Mitte liegende Fächer zur Aufnahme einer zweiten Komponente und radial innenliegende Fächer zur Aufnahme einer dritten Komponente geschaffen. Bei einer Drehung des Fächerrades gelangt also gleichzeitig Material aus den Auslaßöffnungen der jeweiligen Teilbehälter in die jeweils radial zugeordneten Fächer des Fächerrades, wobei das Dosierverhältnis der einzelnen Komponenten durch die Dimensionierung der Auslaßöffnungen bzw. der Fächer fest vorgegeben wird.

Diese vorbekannte Vorrichtung hat sich in ihrem Prinzip in der Praxis außerordentlich gut bewährt. Allerdings ist eine derartige Vorrichtung im praktischen Betrieb unter den rauhen Bedingungen einer Baustelle aufgrund der unmittelbar benachbarten Anordnung der Auslaßöffnungen und Fächer des Fächerrades für die unterschiedlichen Komponenten etwas störanfällig, und das fest vorgegebene Dosierverhältnis schränkt die Einsatzmöglichkeiten der Vorrichtung ein.

Aus der gemäß Artikel 54(3) nicht vorveröffentlichten EP-A-0268991 ist eine gattungsgemäße Vorrichtung bekannt, welche in einer Ebene nebeneinander angeordnete Fächerräder aufweist.

Die US-A-4427297 beschreibt eine Dosiervorrichtung für Zement, wobei über eine relativ große Länge verteilt im Abstand voneinander Auslaß- bzw. Durchlaßöffnungen vorgesehen sind, so daß kein kompakter Aufbau erreicht wird.

Hiervon ausgehend liegt der Erfindung die Aufgabe zugrunde, eine Vorrichtung der eingangs genannten Art so auszubilden, daß bei möglichst einfacher, robuster und damit störunanfälliger Bauweise auch eine direkte Dosierung in die Einlaßöffnung eines Estrich-Förderers möglich ist.

Diese Aufgabe wird erfindungsgemäß dadurch gelöst, daß unter jeder Auslaßöffnung jedes Teilbehälters ein gesondertes Fächerrad angeordnet ist, wobei die Auslaßöffnungen der Teilbehälter und die Sperrplatten der Fächerräder vertikal gegeneinander versetzt angeordnet sind und wobei die Drehachsen der Fächerräder horizontal gegeneinander versetzt sind und wobei sich aufgrund dieses Versatzes die Fächerräder derart überlappen, daß der Abstand des Zentrums der Durchlaßöffnungen der Fächerräder so klein ist, daß eine direkte Dosierung durch die Durchlaßöffnungen in die Einlaßöffnungen eines Estrich-Förderers möglich ist.

Dementsprechend kann die Entnahme- und Dosiereinrichtung sehr kompakt aufgebaut werden. Der Versatz wird vorzugsweise gerade so gewählt, daß die Durchlaßöffnungen in den Sperrplatten horizontal unmittelbar nebeneinander zu liegen kommen. Es ist auf diese Weise z.B. besonders günstig möglich, die Einlaßöffnung einer handelsüblichen Estrich-Förderanlage unmittelbar unter die Auslaßöffnungen zu positionieren und diese ohne Vormischung direkt aus der erfindungsgemäßen Vorrichtung zu beschicken.

Bei einer bevorzugten Lösung ist vorgesehen, daß die Fächerräder von einem gemeinsamen Motor über ein verstellbares Übersetzungsgetriebe angetrieben werden. Im einfachsten Fall könnte auch ein Getriebe mit festem Übersetzungsverhältnis verwendet werden, wobei durch die Einstellbarkeit des Übersetzungsverhältnisses aber eine optimale Anpassung an das jeweils gewünschte fertige Mischprodukt möglich ist.

Alternativ hierzu kann auch vorgesehen sein, daß jedem Fächerrad ein eigener, gesondert ansteuerbarer Antriebsmotor zugeordnet ist. Über die Ansteuerung der Motoren kann ebenfalls ein festes Drehzahlverhältnis nach Art eines elektronischen Getriebes eingestellt werden. Es ist jedoch auch möglich, bei Bedarf durch einfache Betätigung der elektronischen Steuerung lediglich einen Antriebsmotor in Bewegung zu setzen, um auf diese Weise eine einzige Komponente in ihrer Reinform zu entnehmen, d.h. es kann z.B. im Bedarfsfall auch reiner Sand entnommen werden, falls dies baustellenseitig erforderlich erscheint.

Vorteilhafterweise ist vorgesehen, daß die Auslaßöffnungen der Teilbehälter und die Sperrplatten der Fächerräder vertikal gegeneinander versetzt angeordnet sind. Hierdurch wird z.B. für zwei Fächerräder eine geringere Breite benötigt, als dies aufgrund der Summe der Durchmesser der beiden Fächerräder erforderlich wäre. Dementsprechend kann die Entnahme- und Dosiereinrichtung sehr kompakt aufgebaut werden.

Zu einem raumsparenden Aufbau kann auch die Maßnahme beitragen, daß die Drehachsen der Fächerräder horizontal gegeneinander versetzt sind. Dieser Versatz wird vorzugsweise gerade so gewählt, daß die Durchlaßöffnungen in den Sperrplatten horizontal unmittelbar nebeneinander zu liegen kommen. Es ist auf diese Weise z.B. besonders günstig möglich, die Einlaßöffnung einer handelsüblichen Estrich-Förderanlage unmittelbar unter die Auslaßöffnungen zu positionieren und diese ohne Vormischung direkt aus der erfindungsgemäßen Vorrichtung zu beschicken.

Bei den gattungsgemäß als bekannt vorausgesetzten Vorratsbehältern ist vorgesehen, daß die Außenwand wenigstens eines Teilbehälters zur Auslaßöffnung hin nach unten innen verläuft. Zur Erzielung einer optimalen Raumausnutzung kann dann vorgesehen sein, daß wenigstens ein Antriebsmotor unterhalb des zurückspringenden Teils der Außenwand angeordnet ist.

Um eine exakte Überprüfung der tatsächlich erfolgten Drehbewegung der Fächerräder und damit der Menge der dosierten Komponente und gegebenenfalls eine Rückmeldung an den Antrieb zu ermöglichen, sind an jedem Fächerrad vorteilhafterweise Positionsgeber vorgesehen. Hierbei kann es sich z.B. um induktive Positionsgeber oder solche in Form von Hall-Sonden handeln.

Erfindungsgemäße Vorrichtungen werden insbesondere an solchen Baustellen eingesetzt, wo eine sehr zügige Abwicklung der Arbeiten erforderlich ist, was gattungsgemäße Vorrichtungen durch das Befüllen abseits der Baustelle und die dosierte Abgabe der einzelnen Komponenten an der Baustelle ermöglichen. Bei derartigen Baustellen wird zunehmend auch in die kalte Jahreszeit hinein der Baustellenbetrieb aufrechterhalten, so daß bei der automatischen Entnahme der Komponenten, insbesondere von Sand, das Problem entsteht, daß dessen Rieselfähigkeit dadurch reduziert oder ganz unterbunden wird, daß das sandgrubenseitig immer enthaltene Wasser ausfriert, wodurch der Sand klumpt. Man hat versucht, diesem Problem dadurch beizukommen, daß der Sand vor dem Einfüllen in derartige Vorratsbehälter so stark erhitzt wurde, daß das enthaltene Wasser verdampfte. Dieses Vorgehen ist allerdings zeit- und insbesondere energieaufwendig.

Um hier Abhilfe zu schaffen, ist erfindungsgemäß vorgesehen, daß die Behälterwand bzw. das Behälterinnere beheizbar sind. Durch eine derartige Heizung muß nicht eine Durchtrocknung des Sandes erzielt werden, sondern es braucht lediglich verhindert zu werden, daß die Temperaturen im Behälterinnern 0° unterschreiten, so daß der hierfür erforderliche Aufwand für die Herstellung einer derartigen Heizung, insbesondere aber auch der Energieaufwand für deren Betrieb niedrig sind. Darüber hinaus ist durch diese Maßnahme die Funktionsfähigkeit der Vorrichtung auch dann sichergestellt, wenn der Sand nach dem Befüllen des Vorratsbehälters aufgrund irgendwelcher Einflüsse, und sei es auch nur im Bereich der Auslaßöffnung, feucht wird.

Wenn aufgrund der Entleerung eines Teilbehälters oder wegen einer Verklumpung, z.B. infolge des Ausfrierens, durch die Auslaßöffnungen der Teilbehälter kein Produkt mehr abgegeben wird und in die Fächer gelangt, so daß hierdurch ein Dosierfehler entstehen würde, sinkt der Motorstrom der Antriebsmotoren ab, da aufgrund des Fehlens von zu dosieren dem Produkt in den Fächern nur noch eine geringere Antriebsleistung für die Fächerräder benötigt wird.

Während eines Dosierzyklus, in welchem eine Charge dosiert wird, weist die Stromaufnahme der Antriebsmotoren für die Fächerräder einen ganz charakteristischen Verlauf auf. Bedingt durch das Setzen des Sandes oder Zementes während der Entnahmepausen ist die Stromaufnahme am Anfang eines derartigen Zyklus relativ hoch, wobei sich während des Zyklus in der Mitte der Teilbehälter Rieselkanäle ausbilden, was zu einem Absinken der Stromaufnahme führt. Dementsprechend ermöglicht die Überwachung dieses Stromverlaufes die Feststellung von Unregelmäßigkeiten.

Bei der Verwendung einer erfindungsgemäßen Vorrichtung bei der Estrich-Bereitung ist es vorteilhaft, einen Estrich-Förderer unmittelbar unterhalb der Entnahme- und Dosiereinrichtung anzuordnen, wobei allein durch das Fördern eine hinreichende Durchmischung erreicht wird.

Weitere Merkmale, Vorteile und Einzelheiten der Erfindung ergeben sich aus der folgenden Beschreibung einer bevorzugten Ausführungsform anhand der Zeichnung. Dabei zeigen:

- Fig. 1: eine Seitenansicht des unteren Teile einer erfindungsgemäßen Vorrichtung, wobei der Vorratsbehälter teilweise abgebrochen ist, und
- Fig. 2: einen Schnitt durch den Bereich der Entnahme- und Dosiereinrichtung.

In Fig. 1 ist ein Vorratsbehälter 1 dargestellt, welcher zwei voneinander durch eine Trennwand 2 getrennte Teilbehälter 3 für Sand und 4 für Zement aufweist.

Der Vorratsbehälter 1 ruht auf vier Standbeinen 5, welche mit diesem direkt und über Streben 6 verbunden sind.

Die Außenwand 7 läuft zum unteren Ende des Behälters 1 hin konisch zu, so daß zurückspringende Abschnitte 8 ausgebildet werden. An deren unterem Ende sind Auslaßöffnungen 9 für den Sand und 10 für den Zement vorgesehen. Die Auslaßöffnung 10 ist über einen rohrartigen Abschnitt 11 gegenüber der Auslaßöffnung 9 um eine Strecke a horizontal versetzt.

Die Teilbehälter 3 und 4 können abseits der Baustelle dann, wenn der Vorratsbehälter 1 gegenüber der in Fig. 1 dargestellten Position um 90° gekippt ist, über Befüllöffnungen 12, 13 individuell befüllt werden.

In Fig. 2 ist die Entnahme- und Dosiereinrichtung 14 dargestellt, welche in Fig. 1 nicht eingezeichnet ist.

Die Entnahme- und Dosiereinrichtung 14 umfaßt zwei Fächerräder 15, 16, deren Drehachsen 17, 18 um einen Abstand b horizontal gegeneinander versetzt angeordnet sind.

Jedes Fächerrad umfaßt ein Nabenteil 19, 20, welches an seiner radialen Außenseite einen Fächerreifen 21, 22 trägt, welcher durch in der Schnittdarstellung gemäß Fig. 2 nicht sichtbare, radial verlaufende Trennwände in eine Mehrzahl von Fächern unterteilt ist. Diese Fächer sind nach oben offen und werden nach unten durch je eine Sperrplatte 23, 24 begrenzt, welche jeweils eine Durchlaßöffnung 25, 26 aufweisen. Die Durchlaßöffnungen 25, 26 weisen einen geringen radialen Abstand c auf.

Wenn ein Fach der Fächerräder 15, 16 mit einer Auslaßöffnung 9 bzw. 10 zur Deckung kommt, rieselt die in dem zugehörigen Teilvorratsbehälter 3, 4 bevorratete Komponente in das jeweilige Fach, bis dieses vollständig gefüllt ist. Beim Weiterdrehen der Fächerräder 15, 16 aus dieser ersten Position wird das jeweilige Fach über die zugehörige Sperrplatte 23, 24 bewegt, welche zwar ortsfest sind, jedoch die Unterseite der Fächer trotzdem dichtend abschließen. Dies wird durch die erfindungsgemäße Konstruktion bei der Sperrplatte 24 insbesondere auch dadurch erreicht, daß diese nach oben hochgezogene Seitenwände 27, 28 aufweist, wobei die äußere Seitenwand 28 in einem U-Profil 29 geführt ist und die innere Seitenwand 27 sich vertikal mit einer parallel verlaufgenden vertikalen Seitenwand 30 des Nabenteils 19 überlappt.

Bei der weiteren Drehbewegung eines bestimmten Faches ausgehend von dieser ersten Position gelangt dessen Unterseite zur Deckung mit einer Durchlaßöffnung 25 bzw. 26 der Sperrplatten 23 bzw. 24, so daß auf diese Weise der Fachinhalt dosiert entleert werden kann.

Dadurch, daß die beiden Durchlaßöffnungen 25, 26 nur einen geringen Abstand c aufweisen, ist es z.B. möglich, direkt in die Einlaßöffnung eines Estrich-Förderers zu dosieren, ohne daß eine Vormischung erforderlich wäre.

Der Antrieb der Fächerräder 15, 16 erfolgt über Elektromotoren 31, 32. Diese sind vorzugsweise in einander gegenüberliegenden Richtungen angeflanscht, um auf diese Weise Raum zu sparen. Der Motor 32 ist in Fig. 2 nur schematisch dargestellt. Der Motor 31 ist unterhalb des rückspringenden Abschnitts 8 der Außenwand 7 des Vorratsbehälters 1 angeordnet, so daß hierdurch weder die Breite des Vorratsbehälters durch die Dosier- und Mischeinrichtung 14 wesentlich vergrößert wird noch die vertikale Bauhöhe. Letzteres ist insbesondere von Bedeutung, weil unter der Entnahme- und Dosiereinrichtung hinreichend Platz bleiben muß, um z.B. einen Estrich-Förderer dort zu positionieren. Andererseits können die Standbeine 5 nicht beliebig hoch ausgebildet werden, da sonst im horizontalen Transportzustand eine problematische Transportlänge erreicht wird.

Die Elektromotoren 31, 32 sind als 12 V-Gleichspannungsmotoren ausgebildet. Hierdurch kann eine gesonderte Spannungsversorgung vom Netz her entfallen, und es kann z.B. der Generator bzw. die Batterie eines unter dem Vorratsbehälter angeordneten Mörtel- oder Estrichmischers zur Spannungsversorgung herangezogen werden.

## Patentansprüche

1. Vorrichtung zur Herstellung von verarbeitungsfertigem Mörtel, Estrich o.dgl. umfassend einen siloartigen Vorratsbehälter (1) mit wenigstens zwei voneinander getrennten Teilbehältern (3, 4), von welchen jeder an seiner Unterseite eine Auslaßöffnung (9, 10) aufweist, wobei unterhalb der Auslaßöffnungen (9, 10) wenigstens ein drehangetriebenes Fächerrad (15, 16) mit einer Mehrzahl durch radiale Trennwände voneinander getrennten Fächern angeordnet ist, welche in einer ersten Drehposition unter einer Teilbehälter-Auslaßöffnung (9, 10) und in einer zweiten Dreh- position über einer Druchtrittsöffnung (25, 26) einer die Unterseite des Fächerrades (15, 16) begrenzenden stationären Sperrplatte (23, 24) positionierbar sind, dadurch gekennzeichnet, daß unter jeder Auslaßöffnung (25, 26) jedes Teilbehälters (3, 4) ein gesondertes Fächerrad (15, 16) angeordnet ist, wobei die Auslaßöffnungen (9, 10) der Teilbehälter (3, 4) und die Sperrplatten (23, 24) der Fächerräder (15, 16) vertikal gegeneinander versetzt angeordnet sind und wobei die Drehachsen (17, 18) der Fächerräder (15, 16) horizontal gegeneinander versetzt sind und wobei sich aufgrund dieses Versatzes die Fächerräder (15, 16) derart überlappen, daß der Abstand (c) des Zentrums der Durchlaßöffnungen (25, 26) der Fächerräder (15, 16) so klein ist, daß eine direkte Dosierung durch die Durchlaßöffnungen (25, 26) in die Einlaßöffnung eines Estrich-Förderers möglich ist.

2. Vorrichtung nach Anspruch 1, dadurch gekennzeichnet, daß beide Fächerräder (15, 16) von einem gemeinsamen Motor über ein verstellbares Übersetzungsgetriebe angetrieben sind.

3. Vorrichtung nach Anspruch 1, dadurch gekennzeichnet, daß Jedem Fächerrad (15, 16) ein eigener, gesondert ansteuerbarer Antriebsmotor (31, 32) zugeordnet ist.

4. Vorrichtung nach Anspruch 1, wobei die Außenwand (7) wenigstens eines Teilbehälters (3, 4) zur Auslaßöffnung (9, 10) hin nach unten innen verläuft, dadurch gekennzeichnet, daß wenigstens ein Antriebsmotor (31) unterhalb des zurückspringenden Teils (8) der Außenwand (7) angeordnet ist.

5. Vorrichtung nach Anspruch 1, dadurch gekennzeichnet, daß an jedem Fächerrad ein Poitionsgeber angeordnet ist.

6. Vorrichtung nach Anspruch 1, dadurch gekennzeichnet, daß der Vorratsbehälter (1) beheizbar ist.

7. Vorrichtung nach Anspruch 1, dadurch gekennzeichnet, daß die Stromaufnahme der Antriebsmotoren (31, 32) laufend gemessen und bei Unterschreiten eines vorgegebenen Schwellwertes bei laufendem Betrieb ein Füllstands-Warnsignal abgegeben oder die Entnahme unterbrochen wird.

8. Vorrichtung nach Anspruch 1, dadurch gekennzeichnet, daß die Stromaufnahme der Antriebsmotoren (31, 32) laufend überwacht wird, daß der zeitliche Verlauf der Stromaufnahme während der Entnahme einer Charge aufgezeichnet wird, daß dieser Stromablauf mit abgespeicherten Stromverläufen verglichen wird, und dann, wenn dieser Stromverlauf außerhalb einer vorgegebenen Toleranzbandbreite liegt, ein Warn- bzw. Steuersignal abgegeben wird.

9. Vorrichtung nach Anspruch 1, dadurch gekennzeichnet, daß unterhalb der Entnahme- und Dosiereinrichtung die Einlaßöffnung eines Estrich-Förderers ohne Vormischer angeordnet ist.

10. Vorrichtung nach Anspruch 2 oder 3, dadurch gekennzeichnet, daß jeder Antriebsmotor (31, 32) als Niederspannungs-Gleichstrommotor ausgebildet ist.

## Claims

1. An apparatus for producing ready-to-use mortar, plaster or the like, comprising a silo-like storage container (1) with, separated from each other, at least two partial containers (3, 4) each of which has an outlet orifice (9, 10) at the bottom, there being disposed underneath the outlet orifices (9, 10) at least one rotatingly driven compartmented wheel (15, 16) with a plurality of compartments separated from one another by radial partitions and which are adapted to be positioned in a first rotary position under one partial container outlet orifice (9, 10) and, in a second rotary position, above a through-ray (15, 16) in a stationary barrier plate (23, 24) bounding the under side of the compartmented wheel (15, 16), characterised in that a separate compartmented wheel (15, 16) is disposed under each outlet orifice (25, 26) of each partial container (3, 4), the outlet orifices (9, 10) of the partial container (3, 4) and the barrier plates (23, 24) of the compartmented wheels (15, 16) being disposed vertically offset in respect of one another, the axes of rotation (17, 18) of the compartmented wheels (15, 16) being offset horizontally in respect of one another, and in that by virtue of this offset the compartmented wheels (15, 16) overlap in such a way that the distance (c) from the centre of the through-ways (25, 26) in the compartmented wheels (15, 16) is so small that direct dispensing of measured quantities through the through-ways (25, 26) into the inlet aperture of a plaster feeder is possible.

2. An apparatus according to claim 1, characterised in that both compartmented wheels (15, 16) are driven by one common motor through an adjustable step-up gearing.

3. An apparatus according to claim 1, characterised in that each compartmented wheel (15, 16) has its own separately controllable driving motor (31, 32) associated with it.

4. An apparatus according to claim 1, in which the outside wall (7) of at least one partial container (3, 4) converted inwardly in a downwards direction to the outlet orifice (9, 10), characterised in that at least one driving motor (31) is disposed underneath the rearwardly projecting part (8) of the outer wall (7).

5. An apparatus according to claim 1, characterised in that a position transmitter is disposed on each compartmented wheel.

6. An apparatus according to claim 1, characterised in that the storage container (1) can be heated.

7. An apparatus according to claim 1, characterised in that the current consumption of the driving motors (31, 32) is constantly measured and, when it falls below a predetermined threshold level during operation, a filling level warning signal is emitted or draw-off is interrupted.

8. An apparatus according to claim 1, characterised in that the current consumption of the driving motors (31, 32) is constantly monitored and in that the time-related pattern of current consumption while a batch is being drawn off is recorded and in that this pattern of current consumption is compared with memorised current consumption patterns and if it falls outside a predetermined tolerance range, a warning or control signal is given.

9. An apparatus according to claim 1, characterised in that the inlet aperture of a plaster feeder without a premixer is disposed beneath the draw-off and dispensing means.

10. An apparatus according to claim 2 or 3, characterised in that each driving motor (31, 32) is constructed as a low voltage direct current motor.

## Revendications

1. Dispositif destiné à la fabrication de mortiers, chapes ou similaires prêts à l'emploi comprenant un récipient de réserve (1) de type silo comportant au moins deux réservoirs partiels (3, 4) séparés l'un de l'autre dont chacun présente, à sa partie inférieure, un orifice de sortie (9, 10), au moins une roue compartimentée (15, 16) comportant plusieurs compartiments séparés l'un de l'autre par des parois de séparation radiales étant disposée au-dessous des orifices de sortie (9, 10), ces compartiments pouvant être positionnés, dans une première position de rotation, au-dessous d'un orifice de sortie (9, 10) de réservoir partiel et, dans une deuxième position de rotation, au-dessous d'un orifice de traversée (25, 26) d'une plaque stationnaire d'obturation (23, 24) qui limite le côté inférieur de la roue compartimentée (15, 16), caractérisé en ce que une roue compartimentée séparée (15, 16) est placée au-dessous de chaque orifice de sortie (25, 26) de chaque récipient partiel (3, 4), les orifices de sortie (9, 10) des récipients partiels (3, 4) et les plaques d'obturation (23, 24) des roues compartimentées (15, 16) étant disposés décalés verticalement les uns par rapport aux autres et les axes de rotation (17, 18) des roues compartimentées (15, 16) étant décalés horizontalement les uns par rapport aux autres et les roues compartimentées (15, 16) se recouvrant, en raison de ce décalage, d'une manière telle que la distance (c) du centre des orifices de traversée (25, 26) des roues compartimentées (15, 16) est suffisamment petite pour qu'un dosage direct dans l'orifice d'entrée d'un transporteur de chape soit possible à travers les orifices de traversée (25, 26).

2. Dispositif selon la revendication 1, caractérisé en ce que les deux roues compartimentées (15, 16) sont entraînées par un moteur commun au moyen d'un ensemble de transmission variable.

3. Dispositif selon la revendication 1, caractérisé en ce que un moteur d'entraînement propre (31, 32), à commande séparée est associé à chaque roue compartimentée (15, 16).

4. Dispositif selon la revendication 1, la paroi extérieure (7) d'au moins un récipient partiel (3, 4) étant inclinée intérieurement vers le bas vers l'orifice de sortie (9, 10), caractérisé en ce que au moins un moteur d'entraînement (31) est disposé au-dessous de la partie (8) revenant en arrière de la paroi extérieure (7).

5. Dispositif selon la revendication 1, caractérisé en ce que un indicateur de position est disposé sur chaque roue compartimentée.

6. Dispositif selon la revendication 1, caractérisé en ce que le récipient de réserve (1) peut être chauffé.

7. Dispositif selon la revendication 1, caractérisé en ce que la consommation de courant des moteurs d'entraînement (31, 32) est mesurée ce façon continue et un signal d'alarme d'état plein est envoyé ou le prélèvement est interrompu lorsque le courant, au cours du fonctionnement, devient inférieur à une valeur de seuil prédéterminée.

8. Dispositif selon la revendication 1, caractérisé en ce que la consommation de courant des moteurs d'entrainement (31, 32) est surveillée de façon continue, en ce que la courbe de la consommation de courant en fonction du temps est tracée au cours du prélèvement d'une charge, que cette courbe de courant est comparée avec des courbes de courant mémorisées et qu'un signal d'alarme ou de commande est ensuite émis lorsque cette courbe de courant est située en dehors d'une largeur de bande de tolérance prédéterminée.

9. Dispositif selon la revendication 1, caractérisé en ce que un orifice d'entrée d'un transporteur de chape est disposé, sans mélangeur préalable, au-dessous du dispositif de prélèvement et de dosage.

10. Dispositif selon la revendication 2 ou 3, caractérisé en ce que chaque moteur d'entraînement (31, 32) est réalisé en tant que moteur à courant continu à basse tension.
